# EUROPÄISCHE PATENTSCHRIFT

(11) **EP 2 835 459 B1**
(45) Veröffentlichungstag und Bekanntmachung des Hinweises auf die Patenterteilung: **09.06.2021**
(21) Anmeldenummer: 13179706.0
(22) Anmeldetag: 08.08.2013
(51) Int. Cl.: D04B 1/12, D04B 7/26, D04B 15/56

(54) **Verfahren zur Herstellung eines Gestrickstücks auf einer Flachstrickmaschine, wobei autark angetriebene Fadenführer bei ausgetriebenen Nadeln entgegen der Strickrichtung bewegt werden**
Method for making a knitted item on a flat knitting machine, where independently powered yarn guides are moved opposite to the knitting direction
Procédé de fabrication d'une pièce de textile tricoté sur une machine à tricoter rectiligne, dans laquelle des guide-fils à entraînement autonome sont déplacés par des aiguilles expulsées dans le sens inverse du tricotage

(43) Veröffentlichungstag der Anmeldung: 11.02.2015
(73) Patentinhaber: H. Stoll AG & Co. KG, 72760 Reutlingen (DE)
(72) Erfinder: Fürst, Luzian, 72116 Mössingen (DE); Nonnenmacher, Thomas, 72124 Pliezhausen (DE); Maisch, Jürgen, 72664 Kohlberg (DE)
(74) Vertreter: Kohler Schmid Möbus Patentanwälte

(56) Entgegenhaltungen:
- EP-A1- 1 724 385
- EP-A2- 0 338 194
- WO-A1-93/19234
- DE-A1- 4 407 708

## Beschreibung

Die Erfindung betrifft ein Verfahren zur Herstellung eines Gestrickstücks auf einer Flachstrickmaschine mit zumindest einem ersten Nadelbett, in dem Nadeln durch ein Stricksystem austreibbar angeordnet sind, zumindest zwei autark angetriebenen Fadenführern und einem Stricksystem, wobei die Fadenführer und das Stricksystem parallel zur Längsrichtung des Nadelbetts bewegbar sind.

Aus der EP 1 724 385 A1 ist ein Verfahren zur Herstellung von Intarsiagestricken bekannt, wobei ein Fadenführer nach Beenden seines Strickbereichs und bei einem Systemwechsel in sein Farbfeld zurück in eine Außertätigkeitsposition gebracht wird. So wird vermieden, dass er den Fadenführer, welcher das anschließende Farbfeld bildet, behindert oder der von ihm zugeführte Faden von im folgenden System ausgetriebenen Nadeln erfasst wird. Die Bewegung des Fadenführers erfolgt zwischen den Stricksystemen.

Flachstrickmaschinen mit autark angetriebenen Fadenführern sind bekannt. In diesen Flachstrickmaschinen weist jeder Fadenführer einen eigenen Antrieb auf. Dies hat den Vorteil, dass die Fadenführer an jedem beliebigen Bereich einer Strickreihe exakt angehalten werden können. Insbesondere sind autark angetriebene Fadenführer unabhängig von einem Stricksystem und unabhängig voneinander antreibbar und bewegbar.

Bislang werden Flachstrickmaschinen mit autark angetriebenen Fadenführern im Wesentlichen zum Herstellen von Intarsiagestricken eingesetzt, bei welchen die Grenzen der Farbfelder maschengenau eingehalten werden. Möglichkeiten, Flachstrickmaschinen mit autark angetriebenen Fadenführern auch für andere komplizierte Gestricke einzusetzen, wurden bislang nicht aufgezeigt.

Aufgabe der vorliegenden Erfindung ist es, weitere Verfahrensvarianten zur Herstellung von Gestrickstücken mit autark angetriebenen Fadenführern bereitzustellen.

Gelöst wird diese Aufgabe erfindungsgemäß durch ein Verfahren mit den Merkmalen des Patentanspruchs 1.

Wenn auf Flachstrickmaschinen Intarsiagestricke hergestellt werden sollen und die Flachstrickmaschine keine autark angetriebenen Fadenführer aufweist, muss ein Abstand der Farbfelder zwischen den Systemen eingehalten werden, da sonst beim Einschwenken des Intarsiafadenführers der Faden von den austreibenden Nadeln erfasst werden kann. Mit dem erfindungsgemäßen Verfahren können Intarsiagestricke auf Flachstrickmaschinen hergestellt werden, ohne dass ein Abstand von Farbfeld zu Farbfeld eingehalten wird. Außerdem ist es möglich, Intarsiagestricke mit nur einem Stricksystem herzustellen. Damit entstehen schnellere Produktionszeiten. Farbfeldabstände müssen bei der Mustererstellung nicht berücksichtigt werden.

Der oder die Fadenführer sind vorzugsweise nicht nur parallel zur Längsrichtung des Nadelbetts, sondern auch senkrecht dazu bewegbar.

Durch den erfindungsgemäßen Positionswechsel innerhalb eines Systems können Fadenführer im Offset so beeinflusst werden, dass der nachlaufende Faden nicht in einen Nadelhaken eingelegt wird und somit eine Flottung entsteht. Hierdurch ist es auch möglich, ein Filigrangestrick herzustellen. Mit dem autark arbeitenden Fadenführer kann durch wahlweises Verschieben des Einlegepunktes in einem System das Fadenmaterial in den Nadelhaken oder auch hinter die Nadel (Flottung) gelegt werden. Somit kann über die Fadenzufuhr und ohne Schlossmodifikation zwischen Fadeneinlage und/oder Flottung unterschieden werden. Filigran- bzw.- Devoréstrickmuster können ohne vorbereitende Umbaumaßnahmen eines Strickschlosses über autark angetriebene Fadenführer beliebig realisiert werden. Kombinationen mit Intarsien-, Struktur-, Jacquard- oder weiteren Bindungen sind problemlos möglich.

Durch den zweiten Fadenführer wird ein Faden in die durch das Stricksystem ausgetriebenen Nadeln des zweiten Bereichs eingelegt. Somit kann ein Farbfeld unmittelbar angrenzend an ein anderes Farbfeld hergestellt werden.

Gemäß einer weiteren Verfahrensvariante kann vorgesehen sein, dass der Faden des zweiten Fadenführers den Faden des ersten Fadenführers umschlingt. Dabei kann der zweite Fadenführer in das Farbfeld des anderen Fadenführers fahren, um die Umschlingung zu realisieren.

Das durch den ersten Fadenführer erzeugte Farbfeld und das durch den zweiten Fadenführer erzeugte Farbfeld können verbunden werden, indem mit dem ersten Fadenführer bis zu der Nadel gestrickt wird, in die der Faden des zweiten Fadenführers nach dem Schritt b. eingebunden wird. Somit können Intarsiagestricke erzeugt werden, wobei kein Abstand zwischen den Farbfeldern besteht.

Das durch den ersten Fadenführer erzeugte Farbfeld und das durch den zweiten Fadenführer erzeugte Farbfeld können gemäß einer Verfahrensvariante nicht verbunden werden, indem mit dem ersten Fadenführer bis vor die Nadel gestrickt wird, in die der Faden des zweiten Fadenführers nach dem Schritt b. eingebunden wird. Durch diese Vorgehensweise kann eine Öffnung im Gestrick erzeugt werden. Beispielsweise kann auf diese Art und Weise ein Ausschnitt, ein Knopfloch oder ein Halsausschnitt generiert werden.

Im Schritt a. kann zusätzlich mit dem zweiten Fadenführer Faden in die ausgetriebenen Nadeln des ersten Bereichs eingelegt werden, wobei der erste dem zweiten Fadenführer nachläuft. Somit kann ein Gestrickbereich plattiert werden. Wenn dann anschließend nur noch mit einem Fadenführer gestrickt wird, kann beispielsweise nur noch ein Monofilfaden gestrickt werden. Anschließend können wieder beide Fadenführer zum Stricken verwendet werden, sodass wiederum ein Bereich plattiert wird. Auf diese Art und Weise kann ein Filigrangestrick erzeugt werden. Zu diesem Zweck kann der nachlaufende Fadenführer nach einer vorgegebenen Anzahl von Nadeln aufholen und ebenfalls Faden in ausgetriebene Nadeln einlegen. Weiterhin kann vorgesehen sein, dass ein Fadenführer im Strickbereich des anderen Fadenführers mitläuft. Die Fadenführer können im Zusammenspiel Masche, Fang, Flottung, Splitten oder auch Plattieren realisieren. Dabei kann auch ein Wechsel der Fadenführer in Hoch-/Tief-Position erreicht werden. Auch ein Mitnahmeoffset kann eingestellt werden. Wendeplattieren in einem System ist möglich.

Mit dem erfindungsgemäßen Verfahren kann auch Multigauge gestrickt werden, wenn in einem Farbfeld zwei oder mehr Fadenführer stricken, nur der mustermäßige Fadenführer in der Farbfeldrandmasche eine Verbindung macht oder keine Verbindung macht und dann mit dem Fadenführer des benachbarten Farbfeldes weitergestrickt wird. Weiterhin können zusätzliche Garne, Gummifäden, Drähte, Stabilisatoren oder ähnliches Material eingebracht werden.

Mit dem erfindungsgemäßen Verfahren ist es möglich, eine Öffnung, beispielsweise einen V-Ausschnitt oder einen Schlitz, in einem Stricksystem zu stricken. Bindungstechnisch neuartige Varianten sind möglich durch Plattieren von Intarsiarandmaschen, z. B. in einer Schlittenrichtung, und Einbinden in der Platinenmasche in der anderen Schlittenrichtung. Weiterhin ist die Einlage von nur einem Fadenführer in die Bindungsmasche bei Plattiermustern mit zwei oder mehreren Fadenführern pro Farbfeld möglich.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigen, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt und in der nachfolgenden Beschreibung näher erläutert.

Es zeigen:
- Fig. 1: eine erste Variante eines Strickablaufs zur Erzeugung einer Intarsiabindung;
- Fig. 2: eine zweite Variante eines Strickablaufs zum Stricken eines Intarsiamusters;
- Fig. 3: einen Strickablauf zur Erzeugung einer Öffnung in einem Gestrick;
- Fig. 4: eine schematische Darstellung eines Strickablaufs zur Erzeugung eines Filigrangestricks.

Bei den folgenden Darstellungen ist das vordere Nadelbett mit V und das hintere Nadelbett mit H bezeichnet. Die Nadeln des vorderen Nadelbetts V sind mit großen Buchstaben gekennzeichnet, während die Nadeln des hinteren Nadelbetts H mit kleinen Buchstaben gekennzeichnet sind.

Gemäß der Fig. 1a werden auf den Nadeln A bis G des vorderen Nadelbetts V mit einem ersten Fadenführer Maschen gebildet. Der Faden, der durch den ersten Fadenführer geführt wird, ist mit der Bezugsziffer 1 gekennzeichnet. Nach Bilden der Masche auf der Nadel G wird der erste Fadenführer außer Nadeleingriff gebracht, indem er entgegen der Strickrichtung bewegt wird. Ein zweiter Fadenführer wird in Nadeleingriff gebracht. Dabei umschlingt der Faden 2 des zweiten Fadenführers den Faden 1 des ersten Fadenführers. Der zweite Fadenführer fährt dabei in das Farbfeld des ersten Fadenführers. Insbesondere fährt er mindestens eine Nadel über die Position des ersten Fadenführers. Dies ist in der Fig. 1b dargestellt. Ausweislich der Fig. 1c werden auf den Nadeln H bis K mit dem zweiten Fadenführer und dem entsprechenden Faden 2 Maschen gebildet. Mit der Bezugsziffer 3 ist die Stellung des ersten Fadenführers gezeigt, nachdem er entgegen der Strickrichtung verfahren wurde. Somit ist es möglich, ein Intarsiagestrick mit nur einem System herzustellen. Es müssen keine Farbfeldabstände bei der Mustererstellung berücksichtigt werden. Der Faden des zweiten Gestrickfeldes bzw. Farbfeldes wird zwischen die Randmaschen des ersten Farbfeldes eingeschlossen.

Bei dem Strickablauf gemäß der Fig. 2a bis 2c werden zunächst gemäß der Fig. 2a auf dem vorderen Nadelbett V mit dem durch einen ersten Fadenführer geführten Faden 10 auf den Nadeln A bis E Maschen gebildet. Der Fadenführer 11, der den Faden 10 führt, folgt den Nadeln A bis E. Wenn die letzte zu strickende Nadel E seines Bereichs den Faden eingelegt hat und so weit abgezogen ist, dass der Faden sicher im Haken liegt, wird der Fadenführer 11 so weit entgegen der Strickrichtung verschoben, dass die Nadeln F bis 3, die ausgetrieben sind, den Faden nicht erfassen können. Ein zweiter Fadenführer 12, s. Fig. 2b, fährt auch entgegen der Strickrichtung und legt seinen Faden 13 in die Nadel E ein. Anschließend werden die Nadeln F bis J im gleichen System wie die Nadeln A bis E mit dem Faden 13 des zweiten Fadenführers 12 gestrickt, s. Fig. 2c. Das durch den ersten Faden 10 gebildete Farbfeld und das durch den zweiten Faden 13 gebildete Farbfeld sind somit verbunden.

Die Fig. 3a bis 3d zeigen einen ähnlichen Strickverlauf. Zunächst wird mit dem ersten Fadenführer 11, der den Faden 10 führt, auf dem vorderen Nadelbett mit den Nadeln A bis E gestrickt und dabei Maschen gebildet. Wenn die letzte zu strickende Nadel E seines Bereichs den Faden 10 eingelegt hat und so weit abgezogen ist, dass der Faden sicher im Haken liegt und die Nadelzunge geschlossen ist, wird der Fadenführer 11 so weit entgegen der Strickrichtung verschoben, bis die Nadeln F bis J, die ausgetrieben sind, den Faden nicht erfassen können, s. Fig. 3b.

Gleichzeitig fährt ein weiterer Fadenführer 12 in Strickposition, s. Fig. 3c. Es werden anschließend mit dem Faden 13 des Fadenführers 12 die Nadeln F bis J im gleichen System wie die Nadeln A bis E gestrickt, d. h. es werden Maschen gebildet. Da mit dem Fadenführer 12 hier erst bei der Nadel F gestrickt wird, also nicht schon auf der Nadel E wie im vorhergehenden Ausführungsbeispiel, wird hier eine Öffnung im Gestrick erzeugt. So lassen sich beispielsweise Knopflöcher, Ausschnitte oder Halslausschnitte herstellen.

In der Fig. 4 ist eine weitere Verfahrensvariante schematisch dargestellt. Mit einem Stricksystem wird der Bereich A mit zwei Fadenführern plattiert gestrickt, wobei ein Monofilfaden (Grundfaden) vorlaufend und ein Musterfaden nachlaufend gestrickt werden. Zwischen den Bereichen A und B wird der nachlaufende Fadenführer (Musterfadenführer) so weit entgegen der Strickrichtung zurückgezogen, dass dieser nicht mehr in die ausgetriebenen Nadeln einlegt. Der nachlaufende Fadenführer läuft über den Bereich B und flottet. Der vorlaufende Fadenführer (Monofilfaden) legt in die Nadeln des Bereichs B ein. Zwischen den Bereichen B und C wird der nachlaufende Fadenführer (Musterfadenführer) wieder beschleunigt und in die Strickposition gefahren, damit der Musterfadenführer wieder einlegt. Der Bereich C wird mit beiden Fadenführern plattiert gestrickt, wobei der Monofilfaden vorlaufend und der Musterfaden nachlaufend gestrickt werden.

## Patentansprüche

1. Verfahren zur Herstellung eines Gestrickstücks auf einer Flachstrickmaschine mit zumindest einem ersten Nadelbett (V, H), in dem Nadeln (A - K, a - k) durch ein Stricksystem austreibbar angeordnet sind, zumindest zwei autark angetriebenen Fadenführern und einem Stricksystem, wobei die Fadenführer und das Stricksystem parallel zur Längsrichtung des Nadelbetts (V, H) bewegbar sind, bei dem
a. mit dem Stricksystem und zumindest dem ersten Fadenführer Maschen des Gestrickstücks gebildet werden, indem das Stricksystem in Strickrichtung bewegt wird und dabei Nadeln (A - K, a - k) eines ersten und eines in Strickrichtung folgenden zweiten Bereichs ausgetrieben werden und Faden (1, 10) in die ausgetriebenen Nadeln des ersten Bereichs eingelegt wird,
b. anschließend bei ausgetriebenen Nadeln des zweiten Bereichs der erste Fadenführer so weit entgegen der Strickrichtung bewegt wird, dass der von ihm geführte Faden (1, 10) nicht mehr durch Nadeln erfasst werden kann und
c. anschließend durch den zweiten Fadenführer ein Faden (2, 13) in die durch das Stricksystem ausgetriebenen Nadeln des zweiten Bereichs eingelegt wird.

2. Verfahren nach Anspruch 1, **dadurch gekennzeichnet, dass** der Faden (2) des zweiten Fadenführers den Faden (1) des ersten Fadenführers umschlingt.

3. Verfahren nach einem der vorhergehenden Ansprüche 1 oder 2, **dadurch gekennzeichnet, dass** der zweite Fadenführer in das Farbfeld des ersten Fadenführers bewegt wird.

4. Verfahren nach einem der vorhergehenden Ansprüche 1 bis 3, **dadurch gekennzeichnet, dass** das durch den ersten Fadenführer erzeugte Farbfeld und das durch den zweiten Fadenführer erzeugte Farbfeld verbunden werden, indem mit dem ersten Fadenführer bis zu der Nadel (G) gestrickt wird, in die der Faden (2) des zweiten Fadenführers nach dem Schritt 1.b. eingebunden wird.

5. Verfahren nach einem der vorhergehenden Ansprüche 1 bis 3, **dadurch gekennzeichnet, dass** das durch den ersten Fadenführer erzeugte Farbfeld und das durch den zweiten Fadenführer erzeugte Farbfeld zur Erzeugung einer Öffnung im Gestrick nicht verbunden werden, indem mit dem ersten Fadenführer bis vor die Nadel (F) gestrickt wird, in die der Faden des zweiten Fadenführers nach dem Schritt 1.b. eingebunden wird.

6. Verfahren nach Anspruch 1, **dadurch gekennzeichnet, dass** im Schritt 1.a. zusätzlich mit dem zweiten Fadenführer Faden in die ausgetriebenen Nadeln des ersten Bereichs eingelegt wird wobei der erste dem zweiten Fadenführer nachläuft.

7. Verfahren nach Anspruch 6, **dadurch gekennzeichnet, dass** der nachlaufende Fadenführer nach einer vorgegebenen Anzahl von Nadeln aufholt und nach dem Aufholen ebenfalls Faden in ausgetriebene Nadeln einlegt.

## Claims

1. Method for producing a knitted article on a flatbed knitting machine which comprises at least one first needle bed (V, H) in which needles (A - K, a - k) are arranged so that they can be driven out by a knitting system, and at least two autonomously driven yarn guides and a knitting system, wherein the yarn guides and the knitting system can be moved in parallel with the longitudinal direction of the needle bed (V, H), in which method
a. stitches of the knitted article are formed by means of the knitting system and at least the first yarn guide, by moving the knitting system in a knitting direction and thereby driving out needles (A - K, a - k) of a first region and a second region that follows in the knitting direction, and inserting yarn (1, 10) into the driven-out needles of the first region,
b. then, with the needles of the second region driven out, the first yarn guide is moved so far counter to the knitting direction that the yarn (1, 10) guided thereby can no longer be grasped by needles and
c. then a yarn (2, 13) is inserted, by the second yarn guide, into the needles of the second region that are driven out by the knitting system.

2. Method according to claim 1, **characterized in that** the yarn (2) of the second yarn guide wraps around the yarn (1) of the first yarn guide.

3. Method according to either of the preceding claims 1 or 2, **characterized in that** the second yarn guide is moved into the color field of the first yarn guide.

4. Method according to any of the preceding claims 1 to 3, **characterized in that** the color field generated by the first yarn guide and the color field generated by the second yarn guide are connected by knitting using the first yarn guide up to the needle (G) into which the yarn (2) of the second yarn guide is tied after step 1.b.

5. Method according to any of the preceding claims 1 to 3, **characterized in that** the color field generated by the first yarn guide and the color field generated by the second yarn guide are not connected in order to create an opening in the knitted fabric, by knitting using the first yarn guide up to before the needle (F) into which the yarn of the second yarn guide is tied after step 1.b.

6. Method according to claim 1, **characterized in that**, in step 1.a., yarn is also inserted into the driven-out needles of the first region by means of the second yarn guide, the first yarn guide trailing the second yarn guide.

7. Method according to claim 6, **characterized in that** the trailing yarn guide catches up after a predetermined number of needles and, after catching up, also inserts yarn into driven-out needles.

## Revendications

1. Procédé de fabrication d'une pièce tricotée sur une machine à tricoter rectiligne comportant au moins une première fonture (V, H) dans laquelle sont disposées des aiguilles (A - K, a - k) de manière à pouvoir être entraînées par un système de tricotage, au moins deux guide-fils entraînés de façon autonome et un système de tricotage, les guide-fils et le système de tricotage étant mobiles parallèlement à la direction longitudinale de la fonture (V, H),
a. des mailles de la pièce tricotée étant formés avec le système de tricotage et au moins le premier guide-fil en déplaçant le système de tricotage dans le sens de tricotage et en expulsant ainsi les aiguilles (A - K, a - k) d'une première zone et d'une seconde zone se poursuivant dans le sens de tricotage et en insérant le fil (1, 10) dans les aiguilles expulsées de la première zone,
b. puis, lors de l'expulsion des aiguilles de la seconde zone, le premier guide-fil étant déplacé dans le sens contraire du sens de tricotage jusqu'à ce que le fil (1, 10) guidé par celui-ci ne puisse plus être saisi par des aiguilles et
c. puis, un fil (2, 13) étant inséré à travers le second guide-fil dans les aiguilles de la seconde zone expulsées par le système de tricotage.

2. Procédé selon la revendication 1, **caractérisé en ce que** le fil (2) du second guide-fil s'enroule autour du fil (1) du premier guide-fil.

3. Procédé selon l'une des revendications 1 ou 2 précédentes, **caractérisé en ce que** le second guide-fil est déplacé dans le champ de couleur du premier guide-fil.

4. Procédé selon l'une des revendications 1 à 3 précédentes, **caractérisé en ce que** le champ de couleur généré par le premier guide-fil et le champ de couleur généré par le second guide-fil sont reliés en tricotant, au moyen du premier guide-fil, jusqu'à l'aiguille (G) dans laquelle le fil (2) du second guide-fil est inséré après l'étape 1.b.

5. Procédé selon l'une des revendications 1 à 3 précédentes, **caractérisé en ce que** le champ de couleur généré par le premier guide-fil et le champ de couleur généré par le second guide-fil pour générer une ouverture dans le tricot ne sont pas reliés, en tricotant, au moyen du premier guide-fil, jusqu'à l'aiguille (F) dans laquelle le fil du second guide-fil est inséré après l'étape 1.b.

6. Procédé selon la revendication 1, **caractérisé en ce qu'**à l'étape 1.a., des fils sont en outre insérés dans les aiguilles expulsées de la première zone au moyen du second guide-fil, le premier guide-fil suivant le second guide-fil.

7. Procédé selon la revendication 6, **caractérisé en ce que** le guide-fil suivant rattrape après un nombre prédéterminé d'aiguilles et, après rattrapage, insère également le fil dans les aiguilles expulsées.
